# FASCICULE DE BREVET EUROPEEN

(11) **EP 3 246 767 B1**
(45) Date de publication et mention de la délivrance du brevet: **09.01.2019**
(21) Numéro de dépôt: 16170379.8
(22) Date de dépôt: 19.05.2016
(51) Int. Cl.: G04D 3/00, G04B 19/10, G04B 19/18

(54) **PROCÉDÉ DE FABRICATION D'UNE PIECE D'HORLOGERIE DOTÉE D'UN ÉLÉMENT D'HABILLAGE CREUX OU EN RELIEF**
HERSTELLUNGSVERFAHREN EINER UHR, DIE MIT EINEM HOHLEN ODER RELIEFARTIGEN VERKLEIDUNGSELEMENT AUSGESTATTET IST
METHOD FOR MANUFACTURING A TIMEPIECE PROVIDED WITH A HOLLOW OR RAISED CASING ELEMENT

(43) Date de publication de la demande: 22.11.2017
(73) Titulaire: The Swatch Group Research and Development Ltd., 2074 Marin (CH)
(72) Inventeur: Grossenbacher, Pascal, 2000 Neuchâtel (CH); Bourban, Stewes, 1589 Chabrey (CH); Vuille, Pierry, 2338 Les Emibois (CH); Winkler, Yves, 3185 Schmitten (CH)
(74) Mandataire: Goulette, Ludivine

(56) Documents cités:
- EP-A1- 2 543 625
- FR-A1- 2 950 732

## Description

### Domaine de l'invention

L'invention se rapporte à un procédé de fabrication d'une pièce telle qu'une pièce d'horlogerie, de joaillerie ou de bijouterie, par exemple un cadran de montre, une lunette, un bracelet, etc. Le procédé permet plus particulièrement de réaliser un élément d'habillage sur ladite pièce, tel qu'un indicateur des heures, un élément décoratif, etc.

### Arrière-plan de l'invention

Dans le domaine de l'horlogerie, la joaillerie ou la bijouterie, il est classique de réaliser des éléments d'habillage en relief, maintenus de façon indésolidarisable de leur support. On connaît notamment de l'art antérieur la demande de brevet EP2192454A1, qui décrit un procédé de fabrication d'un élément d'habillage formant relief sur un cadran. Selon le troisième mode de réalisation décrit dans cette demande, on réalise un cadran de montre comportant des ouvertures traversantes en forme de T. Puis, un masque est apposé sur le cadran. Le masque comporte des ouvertures disposées de sorte à communiquer avec les ouvertures du cadran. Ensuite, les ouvertures sont remplies, par galvanoplastie, par pressage d'un matériau amorphe ou par injection de métal, de sorte à former des éléments d'habillage. Enfin, l'épaisseur du matériau de remplissage dépassant du masque est supprimée, et le masque est retiré.

Un inconvénient de ce procédé est la limitation dans la forme et la profondeur des ouvertures, à l'origine d'une limitation dans la forme et la longueur des éléments d'habillage. Par exemple, le procédé ne permet pas de former des éléments d'habillage s'étendant sur une portion seulement du cadran. Or, les éléments d'habillage sont éventuellement constitués de matériau précieux, par exemple de l'or, il est donc avantageux de limiter leur profondeur dans le cadran, non appréciable de l'extérieur. Un autre inconvénient est que le procédé ne permet pas de réaliser des éléments d'habillage à têtes texturées, par exemple guillochées. Un autre inconvénient est que le procédé ne permet pas de réaliser des éléments d'habillage formés d'un matériau non métallique. Un autre inconvénient est que le procédé ne permet pas de réaliser des éléments d'habillage non pas en relief mais creux, formant des évidements d'une forme souhaitée, et en particulier des évidements à fond coloré.

### Résumé de l'invention

Le but de la présente invention est de pallier en tout ou en partie les inconvénients évoqués précédemment.

A cet effet, selon un premier mode de réalisation, l'invention se rapporte à un procédé de fabrication d'une pièce dotée d'un élément d'habillage, le procédé comprenant les étapes suivantes :
- Se munir d'un substrat électriquement conducteur comprenant une surface supérieure et un motif en relief sur ladite surface supérieure, le motif comportant un sommet
- Déposer une couche électriquement isolante sur la surface supérieure du substrat, autour du motif, sur une épaisseur inférieure ou égale à la distance entre le sommet et la surface supérieure
- Déposer une couche métallique sur le sommet du motif par croissance galvanique, de sorte qu'à l'issue de cette étape, la couche métallique repose en partie sur la couche isolante
- Dissoudre la couche isolante
- Recouvrir un ensemble comprenant le substrat et la couche métallique, par un volume d'un matériau de base de la pièce, le volume formant une empreinte de l'ensemble
- Séparer le volume et la couche métallique, du substrat, le volume présentant alors un élément d'habillage constitué par un évidemment dont la forme correspond à l'empreinte du motif et dont le fond s'interface avec la couche métallique.

Le procédé selon le premier mode de réalisation permet de fabriquer une pièce dotée d'un élément d'habillage formant un évidement dans la pièce. La géométrie de l'évidement est déterminée par la géométrie du motif en relief présent sur le substrat ; on comprend donc que l'évidement peut prendre toute forme souhaitée. De plus, l'évidement présente un fond de la couleur de la couche métallique, par exemple un fond doré si la couche métallique est constituée d'or. Cette couche métallique forme un insert dont le désengagement du volume de matériau de base est impossible sans détruire la pièce. En effet, l'invention tire profit d'une caractéristique de la croissance galvanique d'un métal souvent considérée comme un défaut, selon laquelle le métal croît non seulement verticalement à partir d'une surface disposée horizontalement dans un repère terrestre, mais également latéralement. Cette caractéristique permet à la couche métallique de reposer en partie sur la couche isolante à l'issue de l'étape de dépôt par croissance galvanique. Les parties de la couche métallique reposant sur la couche isolante, appelées extrémités latérales dans la suite du texte, forment alors des crochets se retrouvant scellés dans le volume de matériau de base de la pièce à l'issue de l'étape de recouvrement.

Selon un deuxième mode de réalisation, l'invention se rapporte à un procédé de fabrication d'une pièce dotée d'un élément d'habillage, comportant les étapes suivantes :
- Se munir d'un substrat électriquement conducteur comprenant une surface supérieure
- Déposer une couche électriquement isolante sur la surface supérieure du substrat
- Usiner la couche isolante et le substrat de sorte à réaliser un motif creux traversant la couche isolante et s'étendant sur une portion du substrat
- Déposer une couche métallique dans le motif par croissance galvanique, de sorte qu'à l'issue de cette étape, la couche métallique repose en partie sur la couche isolante
- Dissoudre la couche isolante
- Recouvrir un ensemble comprenant le substrat et la couche métallique, par un volume d'un matériau de base de la pièce, le volume formant une empreinte de l'ensemble
- Séparer le volume et la couche métallique, du substrat, la couche métallique formant alors sur le volume une excroissance constituant un élément d'habillage, la forme de l'excroissance correspondant à l'empreinte du motif.

Le procédé selon le deuxième mode de réalisation permet de fabriquer une pièce dotée d'un élément d'habillage formant une excroissance. L'excroissance est constituée par la partie de la couche métallique faisant saillie du volume de matériau de base, l'excroissance est donc de la couleur de la couche métallique. La géométrie de l'excroissance est déterminée par la géométrie du motif creux usiné sur le substrat ; on comprend donc que l'excroissance peut prendre toute forme souhaitée dans la limite des possibilités d'usinage du substrat. De plus, la couche métallique forme un insert dont le désengagement du volume de matériau de base est impossible, pour les mêmes raisons que celle expliquées en relation avec le premier mode de réalisation.

En outre, le procédé de fabrication selon le premier ou le deuxième mode de réalisation peut comprendre une ou plusieurs des caractéristiques ci-dessous, selon toutes les combinaisons techniquement possibles.

Dans un mode de réalisation non limitatif, le procédé selon le premier mode de réalisation comporte l'étape suivante :
- Usiner le sommet du motif de sorte à créer une texture, par exemple un guillochis.

Dans un mode de réalisation non limitatif, le procédé selon le premier ou le deuxième mode de réalisation comporte l'étape suivante :
- Dissoudre la couche métallique, le volume présentant alors une cavité comprenant des bras d'ancrage formés par empreinte de la couche métallique.

Dans un mode de réalisation non limitatif, le procédé selon le premier ou le deuxième mode de réalisation comporte l'étape suivante, suivant l'étape de dissolution de la couche métallique :
- Remplir la cavité d'un composé, tel qu'une résine, une laque ou un métal.

Dans un mode de réalisation non limitatif du procédé selon le premier ou le deuxième mode de réalisation, le matériau de base du volume n'est pas métallique, le composé étant métallique, le procédé comportant l'étape suivante, entre l'étape de dissolution de la couche métallique et l'étape de remplissage de la cavité par le composé :
- Réaliser un dépôt physique par phase vapeur d'un film métallique sur des parois de la cavité,
et l'étape de remplissage étant réalisée par croissance galvanique du composé sur le film métallique.

Dans un mode de réalisation non limitatif, le procédé selon le premier ou le deuxième mode de réalisation comporte l'étape suivante :
- Insérer un minéral, par exemple un diamant, dans la cavité par l'intermédiaire d'un rail débouchant dans la cavité, le minéral étant alors retenu dans la cavité au niveau des bras d'ancrage.

Dans un mode de réalisation non limitatif, le procédé selon le premier ou le deuxième mode de réalisation comporte l'étape suivante, réalisée avant l'étape de dépôt de la couche isolante :
- Usiner la surface supérieure du substrat sorte à créer une texture, par exemple un guillochis.

Dans un mode de réalisation non limitatif, le procédé selon le premier ou le deuxième mode de réalisation comporte l'étape suivante, réalisée après l'étape de dépôt de la couche métallique :
- Usiner la couche métallique de sorte à réduire au moins une de ses dimensions et/ou structurer au moins une de ses surfaces.

Dans un mode de réalisation non limitatif du procédé selon le premier ou le deuxième mode de réalisation, le matériau de base est un métal ou un alliage métallique amorphe ou partiellement amorphe ou un polymère, l'étape de recouvrement étant réalisée par pressage d'un bloc de matériau de base sur l'ensemble comprenant le substrat et la couche métallique.

Dans un mode de réalisation non limitatif du procédé selon le premier ou le deuxième mode de réalisation, le matériau de base est métallique, l'étape de recouvrement étant réalisée par croissance galvanique du matériau de base sur l'ensemble comprenant le substrat et la couche métallique.

Dans un mode de réalisation non limitatif du procédé selon le premier ou le deuxième mode de réalisation, la couche métallique est constituée d'or, d'argent, de nickel ou d'un alliage des métaux précités.

Dans un mode de réalisation non limitatif du procédé selon le premier ou le deuxième mode de réalisation, la couche isolante est constituée de résine.

### Description sommaire des dessins

D'autres particularités et avantages ressortiront clairement de la description qui en est faite ci-après, à titre indicatif et nullement limitatif, en référence aux dessins annexés, dans lesquels :
- les figures 1a à 1g sont des représentations schématiques d'étapes du procédé de fabrication d'une pièce dotée d'un élément d'habillage, selon un premier mode de réalisation de l'invention
- les figures 2a à 2f sont des représentations schématiques d'étapes du procédé de fabrication d'une pièce dotée d'un élément d'habillage selon un deuxième mode de réalisation de l'invention
- les figures 3a à 3c sont des représentations schématiques d'étapes additionnelles du procédé selon le premier ou le deuxième mode de réalisation.

### Description détaillée des modes de réalisation préférés

Selon un premier mode de réalisation illustré aux figures 1a à 1g, le procédé selon l'invention comporte les étapes suivantes.

Selon une étape Md_Sub, montrée à la figure 1a, on se munit d'un substrat SB électriquement conducteur, aussi appelé master dans le milieu du moulage. Le substrat SB est avantageusement constitué de laiton, mais peut être constitué d'un autre matériau, par exemple de l'inox, de l'aluminium, du nickel, d'un composite cermet, d'une céramique ou d'un polymère rendu conducteur (par dépôt électrolytique ou traitement plasma par exemple), etc. De plus, le substrat SB comporte un motif MT formant un relief, ou saillie, à partir d'une surface supérieure SP du substrat SB. Dans un mode de réalisation, le motif MT a été obtenu par usinage du substrat SB. Dans un autre mode de réalisation, le motif n'a pas été obtenu par usinage mais par injection, ou par pressage à chaud d'un alliage métallique partiellement ou totalement amorphe, à base de zirconium ou de platine, par exemple.

Dans l'exemple de la figure 1a, le motif MT présente un sommet ST plat s'étendant parallèlement à la surface supérieure SP et des flancs FC s'étendant sensiblement orthogonalement au sommet ST. Cette forme n'est pas limitative ; les flancs FC pourraient être inclinés par rapport à la surface supérieure SP selon un angle α inférieur à 90°, le sommet ST pourrait ne pas être tout à fait parallèle à la surface supérieure SP, etc. On note que la surface supérieure SP et le sommet ST ont éventuellement subi un usinage de surface pour créer une texture particulière que l'on souhaite donner à la pièce, par exemple un guillochis, comme on le voit sur la figure 1a.

Selon une étape Md_Cis, montrée à la figure 1b, on dépose une couche isolante CI, avantageusement une résine, sur la surface supérieure SP, sur une épaisseur E inférieure ou égale à la hauteur H du motif MT. L'étape de dépôt Md_Cis est par exemple réalisée par étuvage d'une résine sous forme visqueuse déposée autour du motif MT. En pratique, si la couche isolante CI est déposée sur une épaisseur E amenant la couche isolante CI au-delà du sommet ST du motif MT, l'excès est retiré par surfaçage. Eventuellement, ce surfaçage permet aussi de créer ou recréer une texture au niveau du sommet ST.

Selon une étape Md_Cga, montrée à la figure 1c, on dépose une couche métallique CM sur le sommet ST (électriquement conducteur) du motif MT par croissance galvanique. Le substrat SB surmonté de la couche isolante CI est ainsi plongé dans un bain galvanique adapté à la déposition d'un métal tel que l'or, l'argent, le nickel, ou tout autre métal ou alliage métallique pouvant se déposer en couche relativement épaisse. Etant donné la configuration de la couche isolante CI sur le substrat SB, le dépôt métallique croit non seulement orthogonalement au sommet ST, mais également latéralement, c'est-à-dire en direction de la couche isolante CI. A l'issue de l'étape Md_Cga, la couche métallique CM comporte donc des extrémités latérales EL qui reposent sur la couche isolante CI.

Selon une étape optionnelle, on usine la couche métallique CM pour réduire son épaisseur P et/ou structurer ou polir sa surface.

Selon une étape Md_Dis, montrée à la figure 1d, on dissout la couche isolante CI. Il ne reste alors plus qu'un ensemble ES formé du substrat SB et de la couche métallique CM.

Selon une étape optionnelle, on réalise un traitement de surface de cet ensemble ES. Ce traitement est par exemple l'application d'un agent de démoulage ou un traitement de passivation. L'intérêt de cette étape apparaît dans la suite du texte.

Selon une étape Md_Enr, montrée à la figure 1e, on recouvre cet ensemble ES par un volume VL d'un matériau de base de la pièce à fabriquer, de sorte que le volume VL forme une empreinte de l'ensemble ES. Dans un mode de réalisation, le matériau de base est du métal amorphe ou partiellement amorphe, intéressant pour ses propriétés mécaniques. Dans un autre mode de réalisation, le matériau de base est un polymère. Dans ces deux cas, un bloc de métal ou d'alliage métallique amorphe ou partiellement amorphe, ou de polymère, est pressé sur l'ensemble ES à une température à laquelle il a une consistance pâteuse, ce qui lui permet de se déformer pour épouser les formes de l'ensemble ES, et notamment les formes des extrémités latérales EL de la couche métallique CM. Dans un autre mode de réalisation, le matériau de base est tout autre métal ou alliage métallique, par exemple du nickel, de l'or, etc., et le recouvrement est réalisé par croissance galvanique dudit métal. On remarque qu'à l'issue de l'étape Md_Enr, la couche métallique CM est solidarisée avec le volume VL de matériau de base, car ses extrémités latérales EL forment des crochets scellés dans le volume VL de matériau de base.

Selon une étape Md_Dem, montrée à la figure 1f, on sépare le volume VL de matériau de base et la couche métallique CM du substrat SB. Pour ce faire, le substrat SB est par exemple plongé dans un bain acide sélectif au sein duquel il est dissout. Alternativement, la séparation est réalisée par démoulage en force. Avoir préalablement réalisé un traitement de surface de l'ensemble ES permet alors de faciliter le démoulage.

A l'issue de l'étape Md_Dem, le volume VL de matériau de base présente un évidement EV de forme correspondant à l'empreinte du motif MT du substrat SB, dont le fond FD est de la couleur de la couche métallique CM. On note que la transition entre le volume VL de matériau de base et la couche métallique CM est nette. Par ailleurs, par effet d'empreintes, le volume VL présente un aspect texturé : le fond FD de l'évidemment EV présente un aspect miroir similaire à celui du sommet ST du substrat SB, et la surface SF du volume VL qui était précédemment en vis-à-vis de la surface supérieure SP du substrat SB présente un aspect miroir similaire à celui de ladite surface supérieure SP.

On note que la figure 1f montre le substrat SB et la couche métallique CM tels qu'ils sont lorsqu'à l'étape Md_Cis la couche isolante CI est déposée sur une épaisseur E sensiblement égale à la hauteur H du motif MT. Les extrémités latérales EL de la couche métallique CM s'étendent alors parallèlement au fond FD de l'évidement EV. Au contraire, la figure 1g montre le volume VL et la couche métallique CM tels qu'ils sont lorsqu'à l'étape Md_Cis la couche isolante CI est déposée sur une épaisseur E inférieure à la hauteur H du motif MT. Les extrémités latérales EL de la couche métallique CM s'étendent alors sur une portion des parois latérales PL de l'évidement EV.

Le premier mode de réalisation permet donc de fabriquer une pièce PC dotée d'un élément d'habillage enclavé. Cet élément d'habillage est constitué d'un évidemment EV présentant un fond FD de la couleur de la couche métallique CM, par exemple doré ou argenté. De plus, l'interface entre le volume VL et la couche métallique CM est nette, sans bavures. En outre, la couche métallique CM est inséparable du reste de la pièce. Enfin, la surface SF de la pièce PC et le fond FD de l'évidemment EV sont texturés.

Selon un deuxième mode de réalisation illustré aux figures 2a à 2f, le procédé selon l'invention comporte les étapes suivantes.

Selon une étape, on se munit d'un substrat SB' conducteur. Le substrat SB' est avantageusement constitué de laiton, mais peut être constitué d'un autre matériau, par exemple de l'inox, de l'aluminium, du nickel, etc. La surface supérieure SP' du substrat SB' a éventuellement subi un usinage de surface pour créer une texture particulière que l'on souhaite donner à la pièce, par exemple un guillochis, comme on le voit sur la figure 2a.

Selon une étape Md'_Cis, montrée à la figure 2a, on dépose une couche isolante CI' d'épaisseur E', avantageusement une résine, sur la surface supérieure SP' du substrat SB'. L'étape de dépôt Md'_Cis est par exemple réalisée par étuvage d'une résine sous forme visqueuse déposée sur la surface supérieure SP'.

Selon une étape Md'_Uge, montrée à la figure 2b, on usine la couche isolante CI' et le substrat SB', de sorte à réaliser un motif MT' creux s'étendant au travers de la couche isolante CI' et sur une portion du substrat SB' d'épaisseur G. Dans l'exemple de la figure 2b, le motif MT' présente un fond ST' plat s'étendant parallèlement à la surface supérieure SP' du substrat SB', et des flancs FC' s'étendant sensiblement orthogonalement audit fond ST', mais cette forme n'est pas limitative. Les flancs FC' pourraient être inclinés par rapport à la surface supérieure SP' selon un angle a' inférieur à 90°, le fond ST' pourrait ne pas être tout à fait parallèle à la surface supérieure SP', etc.

Selon une étape Md'_Cga, montrée à la figure 2c, on dépose une couche métallique CM' dans le motif MT' par croissance galvanique. Le substrat SB' surmonté de la couche isolante CI' est ainsi plongé dans un bain galvanique adapté à la déposition d'un métal tel que l'or, l'argent, le nickel, ou tout autre métal ou alliage métallique pouvant se déposer en couche relativement épaisse. Lorsque le motif MT' est complètement rempli de dépôt métallique, le dépôt métallique croit non seulement orthogonalement au fond ST' du motif MT', mais également latéralement de sorte à se déposer sur la couche isolante CI'. A la fin de l'étape Md'_Cga, la couche métallique CM' comporte donc des extrémités latérales EL' qui reposent sur la couche isolante CI'.

Selon une étape optionnelle, on usine la couche métallique CM' pour réduire l'épaisseur P' des extrémités latérales EL' et/ou structurer ou polir la surface de la couche métallique CM'.

Selon une étape Md'_Dis, montrée à la figure 2d, on dissout la couche isolante CI'. Il ne reste alors plus qu'un ensemble ES' formé du substrat SB' et de la couche métallique CM'.

Selon une étape optionnelle, on réalise un traitement de surface de cet ensemble ES'. Ce traitement est par exemple l'application d'une huile ou une passivation. L'intérêt de cette étape apparaît dans la suite du texte.

Selon une étape Md'_Enr, montrée à la figure 2e, on recouvre cet ensemble ES' par un volume VL' d'un matériau de base de la pièce à fabriquer, de sorte que le volume VL forme une empreinte de l'ensemble ES. Dans un mode de réalisation, le matériau de base est du métal ou un alliage métallique amorphe ou partiellement amorphe. Dans un autre mode de réalisation, le matériau de base est un polymère. Dans ces deux cas, un bloc de métal amorphe ou partiellement amorphe ou de polymère est pressé sur l'ensemble ES' à une température à laquelle il a une consistance pâteuse, ce qui lui permet de se déformer pour épouser les formes de l'ensemble ES', et notamment les formes des extrémités latérales EL' de la couche métallique CM'. Dans un autre mode de réalisation, le matériau de base est tout autre métal, par exemple du nickel, de l'or, etc., et le recouvrement est réalisé par croissance galvanique dudit métal. On remarque qu'à l'issue de l'étape Md'_Enr, la couche métallique CM' est solidarisée avec le volume VL' de matériau de base, car ses extrémités latérales EL' forment des crochets scellés dans le volume VL' de matériau de base.

Selon une étape Md'_Dem, montrée à la figure 2f, on sépare du substrat SB' le volume VL' de matériau de base et la couche métallique CM'. Pour ce faire, le substrat SB' est par exemple plongé dans un bain acide sélectif au sein duquel il est dissout. Alternativement, la séparation est réalisée par démoulage en force. Avoir préalablement réalisé un traitement de surface de l'ensemble ES' permet alors de faciliter le démoulage.

A l'issue de l'étape Md'_Dem, la couche métallique CM' forme une excroissance EV' sur le volume VL' de forme correspondant à l'empreinte du motif MT' dans le substrat SB'. On note que la transition entre le volume VL' de matériau de base et la couche métallique CM' est nette. Par ailleurs, par effet d'empreintes, le volume VL' présente un aspect texturé : la surface SF' du volume VL' qui était précédemment en vis-à-vis de la surface supérieure SP' du substrat SB' présente un aspect miroir similaire à celui de ladite surface supérieure SP'.

Le deuxième mode de réalisation permet donc de fabriquer une pièce PC' dotée d'un élément d'habillage en relief. Cet élément d'habillage est constitué d'une excroissance EV' formée par la couche métallique CM'. De plus, l'interface entre le volume VL' et la couche métallique CM' est nette, sans bavure. En outre, la couche métallique CM' est inséparable du reste de la pièce. Enfin, la surface SF' de la pièce PC peut être texturée.

Par ailleurs, le procédé selon le premier ou le deuxième mode de réalisation comporte éventuellement les étapes additionnelles suivantes, permettant de modifier l'aspect de l'élément d'habillage.

Selon une étape Md_Ddr optionnelle montrée à la figure 3a, on dissout chimiquement la couche métallique CM, CM'. Le volume VL, VL' présente alors une cavité CV comportant des bras d'ancrage BA formés par empreinte des extrémités latérale EL, EL' de la couche métallique CM, CM'. La géométrie de la cavité CV dépend de plusieurs paramètres :
- La largeur L, L' du motif MT, MT', montrée aux figures 1a et 2b
- La hauteur H, E'+G du motif MT, MT', montrée aux figures 1b et 2b
- L'inclinaison a, a' des flancs FC, FC' du motif MT, MT', montrée aux figures 1a et 2b
- La largeur G, G' des extrémités latérales EL, EL' de la couche métallique CM, CM', montrée aux figures 1c et 2c
- L'épaisseur P, P' desdites extrémités latérales EL, EL' de la couche métallique CM, CM' (qui est égale à leur largeur G, G' à moins que la couche métallique CM, CM' n'ait été usinée), montrée aux figures 1c et 2c
- L'épaisseur E, E' de couche isolante CI, CI' déposée à l'étape Md_Cis ou Md'_Cis, montrée aux figures 1b et 2b.

Les bras d'ancrage BA sont avantageusement utilisés pour retenir un élément, tel qu'une résine colorée, une laque fluorescente, un métal, un minéral, etc.

Ainsi, dans un mode de réalisation, le procédé comporte une étape Md_Rsl, montrée à la figure 3b, de remplissage partiel ou total de la cavité CV par de la résine ou de la laque RL, éventuellement colorée ou fluorescente. La résine ou la laque RL est par exemple insérée sous forme pâteuse, puis étuvée pour être solidifiée. Grâce aux bras d'ancrage BA, il est alors impossible de désolidariser la résine ou la laque RL du volume VL, VL'.

Dans un mode de réalisation alternatif, le procédé comporte une étape d'insertion d'un métal, d'un alliage métallique ou d'un composite dans la cavité CV. Le métal est par exemple inséré sous forme liquide, puis refroidi pour être solidifié. Grâce aux bras d'ancrage, il est alors impossible de désolidariser le métal du volume VL, VL'. Le métal peut alternativement être déposé par croissance galvanique. Dans ce cas, si le matériau de base constituant le volume VL, VL' n'est pas métallique, il est nécessaire de réaliser préalablement une étape de dépôt physique par phase vapeur d'au moins un film mince métallique dans la cavité CV.

Dans un mode de réalisation alternatif, le procédé comporte une étape Md_Min, montrée à la figure 3c, de sertissage d'un minéral MN, par exemple un diamant, dans la cavité. Le minéral MN comporte alors une base surmontée d'encoches EC, lesdites encoches EC coopérant avec un rail menant à la cavité CV. Lorsque le minéral MN est dans la cavité CV, il y est retenu par les bras d'ancrage BA. On note que dans ce cas, il est avantageux que les parois latérales PL de la cavité CV forment un angle vif avec les bras d'ancrage BA, comme cela est visible à la figure 3c, afin que les parois latérales PL s'emboîtent dans les encoches EC. Cela correspond à un motif MT, MT' dont les flancs FC, FC' présentent un angle d'inclinaison a, a' faible.

Bien entendu, la présente invention ne se limite pas à l'exemple illustré mais est susceptible de diverses variantes et modifications qui apparaîtront à l'homme de l'art.

## Revendications

1. Procédé de fabrication d'une pièce (PC) dotée d'un élément d'habillage, le procédé comprenant les étapes suivantes :
- Se munir (Md_Sub) d'un substrat (SB) électriquement conducteur comprenant une surface supérieure (SP) et un motif (MT) en relief sur ladite surface supérieure (SP), le motif (MT) comportant un sommet (ST)
- Déposer (Md_Cis) une couche électriquement isolante (CI) sur la surface supérieure (SP) du substrat (SB), autour du motif (MT), sur une épaisseur (E) inférieure ou égale à la distance (H) entre le sommet (ST) et la surface supérieure (SP)
- Déposer (Md_Cga) une couche métallique (CM) sur le sommet (ST) du motif (MT) par croissance galvanique, de sorte qu'à l'issue de cette étape, la couche métallique (MT) repose en partie sur la couche isolante (CI)
- Dissoudre (Md_Dis) la couche isolante (CI)
- Recouvrir (Md_Enr) un ensemble (ES) comprenant le substrat (SB) et la couche métallique (CM), par un volume (VL) d'un matériau de base de la pièce (PC), le volume (VL) formant une empreinte de l'ensemble (ES)
- Séparer (Md_Dem) le volume (VL) et la couche métallique (CM), du substrat (SB), le volume (VL) présentant alors un élément d'habillage constitué par un évidemment (EV) dont la forme correspond à l'empreinte du motif (MT) et dont le fond (FD) s'interface avec la couche métallique (CM).

2. Procédé de fabrication selon la revendication précédente, comportant l'étape suivante :
- Usiner le sommet (ST) du motif (MT) de sorte à créer une texture, par exemple un guillochis.

3. Procédé de fabrication d'une pièce (PC') dotée d'un élément d'habillage, comportant les étapes suivantes :
- Se munir d'un substrat (SB') électriquement conducteur comprenant une surface supérieure (SP')
- Déposer (Md'_Cis) une couche électriquement isolante (CI') sur la surface supérieure (SP') du substrat (SB')
- Usiner (Md'_Uge) la couche isolante (CI') et le substrat (SB'), de sorte à réaliser un motif (MT') creux traversant la couche isolante (CI') et s'étendant sur une portion du substrat (SB')
- Déposer (Md'_Cga) une couche métallique (CM') dans le motif (MT') par croissance galvanique, de sorte qu'à l'issue de cette étape, la couche métallique (CM') repose en partie sur la couche isolante (CI')
- Dissoudre (Md'_Dis) la couche isolante (CI')
- Recouvrir (Md'_Enr) un ensemble (ES') comprenant le substrat (SB') et la couche métallique (CM'), par un volume (VL') d'un matériau de base de la pièce (PC'), le volume (VL') formant une empreinte de l'ensemble (ES')
- Séparer (Md'_Enr) le volume (VL') et la couche métallique (CM'), du substrat (SB'), la couche métallique (CM') formant alors sur le volume (VL') une excroissance (EV') constituant un élément d'habillage, la forme de l'excroissance (EV') correspondant à l'empreinte du motif (MT').

4. Procédé de fabrication selon l'une des revendications précédentes, comportant l'étape suivante :
- Dissoudre (Md_Ddr) la couche métallique (CM, CM'), le volume (VL, VL') présentant alors une cavité (CV) comprenant des bras d'ancrage (BA) formés par empreinte de la couche métallique (CM, CM').

5. Procédé de fabrication selon la revendication précédente, comportant l'étape suivante, suivant l'étape de dissolution (Md_Ddr) de la couche métallique (CM, CM') :
- Remplir (Md_Rsl) la cavité d'un composé (RL), tel qu'une résine, une laque ou un métal.

6. Procédé de fabrication selon la revendication précédente, le matériau de base du volume (VL, VL') n'étant pas métallique, le composé (RL) étant métallique, le procédé comportant l'étape suivante, entre l'étape de dissolution (Md_Ddr) de la couche métallique (CM, CM') et l'étape de remplissage (Md_Rsl) de la cavité (CV) par le composé (RL) :
- Réaliser un dépôt physique par phase vapeur d'un film métallique sur des parois de la cavité (CV),
et l'étape de remplissage (Md_Rsl) étant réalisée par croissance galvanique du composé (RL) sur le film métallique.

7. Procédé de fabrication selon la revendication 4, comportant l'étape suivante :
- Insérer un minéral (MN), par exemple un diamant, dans la cavité (CV) par l'intermédiaire d'un rail débouchant dans la cavité (CV), le minéral (MN) étant alors retenu dans la cavité (CV) au niveau des bras d'ancrage (BA).

8. Procédé de fabrication selon l'une des revendications précédentes, comportant l'étape suivante, réalisée avant l'étape de dépôt (Md_Cis, Md'_Cis) de la couche isolante (CI, CI') :
- Usiner la surface supérieure du substrat (SB, SB') de sorte à créer une texture, par exemple un guillochis.

9. Procédé de fabrication selon l'une des revendications précédentes, comportant l'étape suivante, réalisée après l'étape de dépôt (Md_Cga, Md'_Cga) de la couche métallique (CM, CM') :
- Usiner la couche métallique (CM, CM') de sorte à réduire au moins une de ses dimensions (G, P, G', P') et/ou structurer au moins une de ses surfaces.

10. Procédé de fabrication selon l'une des revendications précédentes, le matériau de base étant un métal ou un alliage métallique amorphe ou partiellement amorphe ou un polymère, l'étape de recouvrement (Md_Enr, Md'_Enr) étant réalisée par pressage d'un bloc de matériau de base sur l'ensemble (ES, ES') comprenant le substrat (SB, SB') et la couche métallique (CM, CM').

11. Procédé de fabrication selon l'une des revendications 1 à 9, le matériau de base étant métallique, l'étape de recouvrement (Md_Enr, Md'_Enr) étant réalisée par croissance galvanique du matériau de base sur l'ensemble (ES, ES') comprenant le substrat (SB, SB') et la couche métallique (CM, CM').

12. Procédé de fabrication selon l'une des revendications précédentes, la couche métallique (CM, CM') étant constituée d'or, d'argent, de nickel ou d'un alliage des métaux précités.

13. Procédé de fabrication selon l'une des revendications précédentes, la couche isolante (CI, CI') étant constituée de résine.

## Patentansprüche

1. Verfahren zum Herstellen eines Teils (PC), das mit einem Verkleidungselement versehen ist, wobei das Verfahren die folgenden Schritte umfasst:
- Bereitstellen (Md_Sub) eines elektrisch leitfähigen Substrats (SB) mit einer Oberseite (SP) und einem Reliefmuster (MT) auf der Oberseite (SP), wobei das Muster (MT) einen Scheitelpunkt (ST) aufweist,
- Anordnen (Md_Cis) einer elektrisch isolierenden Schicht (CI) auf der Oberseite (SP) des Substrats (SB) um das Muster (MT) herum mit einer Dicke (E), die kleiner oder gleich dem Abstand (H) zwischen dem Scheitelpunkt (ST) und der Oberseite (SP) ist,
- Anordnen (Md_Cda) einer Metallschicht (CM) auf dem Scheitelpunkt (ST) des Musters (MT) durch galvanisches Wachstum, so dass am Ende dieses Schrittes die Metallschicht (MT) teilweise auf der isolierenden Schicht (CI) aufliegt,
- Auflösen (Md_Dis) der isolierenden Schicht (CI),
- Bedecken (Md_Enr) einer Baugruppe (ES), die das Substrat (SB) und die Metallschicht (CM) umfasst, durch ein Volumen (VL) eines Basismaterials des Teils (PC), wobei das Volumen (VL) einen Abdruck der Baugruppe (ES) bildet,
- Trennen (Md_Dem) des Volumens (VL) und der Metallschicht (CM) von dem Substrat (SB), wobei das Volumen (VL) dann ein Verkleidungselement bildet, das durch eine Aussparung (EV) gebildet ist, deren Form dem Abdruck des Musters (MT) entspricht und deren Boden (FD) eine Grenzfläche mit der Metallschicht (CM) bildet.

2. Herstellungsverfahren nach dem vorhergehenden Anspruch, umfassend den folgenden Schritt:
- Bearbeiten des Scheitelpunkts (ST) des Musters (MT), um eine Textur, beispielsweise eine Guilloche zu erzeugen.

3. Verfahren zum Herstellen eines Teils (PC'), das mit einem Verkleidungselement versehen ist, umfassend die folgenden Schritte:
- Bereitstellen eines elektrisch leitfähigen Substrats (SB'), das eine Oberseite (SP') aufweist,
- Ablagern (Md'_Cis) einer elektrisch isolierenden Schicht (CI') auf der Oberseite (SP') des Substrats (SB'),
- Bearbeiten (Md'_Uge) der isolierenden Schicht (CI') und des Substrats (SB') um ein Hohlmuster (MT') zu erzeugen, das durch die isolierende Schicht (CI') verläuft und sich über einen Abschnitt des Substrats (SB') erstreckt,
- Ablagern (Md'_Cga) einer Metallschicht (CM') in dem Muster (MT') durch galvanisches Wachstum, so dass am Ende dieses Schrittes die Metallschicht (CM') teilweise auf der isolierenden Schicht (CI') aufliegt,
- Auflösen (Md'_Dis) der isolierenden Schicht (CI'),
- Bedecken (Md'_Enr) einer Baugruppe (ES'), die das Substrat (SB') und die Metallschicht (CM') umfasst, durch ein Volumen (VL') aus einem Basismaterial des Teils (PC'), wobei das Volumen (VL') einen Abdruck der Baugruppe (ES') bildet,
- Trennen (Md'_Enr) des Volumens (VL') und der Metallschicht (CM') von dem Substrat (SB'), wobei die Metallschicht (CM') dann auf dem Volumen (VL') eine Erhöhung (EV') bildet, die ein Verkleidungselement darstellt, wobei die Form der Erhöhung (EV') dem Abdruck des Musters (MT') entspricht.

4. Herstellungsverfahren nach einem der vorhergehenden Ansprüche, umfassend den folgenden Schritt:
- Auflösen (Md_Ddr) der Metallschicht (CM, CM'), wobei das Volumen (VL, VL') dann einen Hohlraum (CV) aufweist, der Verankerungsarme (BA) enthält, die durch den Abdruck der Metallschicht (CM, CM') gebildet sind.

5. Herstellungsverfahren nach dem vorhergehenden Anspruch, das nach dem Auflösungsschritt (Md_Ddr) der Metallschicht (CM, CM') den folgenden Schritt umfasst:
- Füllen (Md_Rsl) des Hohlraums mit einer Verbindung (RL) wie etwa einem Harz, einem Lack oder einem Metall.

6. Herstellungsverfahren nach dem vorhergehenden Anspruch, wobei das Basismaterial des Volumens (VL, VL') nicht metallisch ist und die Verbindung (RL) metallisch ist, wobei das Verfahren zwischen dem Auflösungsschritt (MD_Ddr) der Metallschicht (CM, CM') und dem Füllschritt (MD_Rsl) des Hohlraums (CV) mit der Verbindung (RL) den folgenden Schritt umfasst:
- Herstellen einer physikalischen Ablagerung durch Dampfphasenabscheidung eines Metallfilms auf den Wänden des Hohlraums (CV),
und wobei der Füllschritt (MD_Rsl) durch galvanisches Wachstum der Verbindung (RL) auf dem Metallfilm ausgeführt wird.

7. Herstellungsverfahren nach Anspruch 4, umfassend den folgenden Schritt:
- Einsetzen eines Minerals (MN), beispielsweise eines Diamanten, in den Hohlraum (CV) über eine Schiene, die in den Hohlraum (CV) mündet, wobei das Mineral (MN) dann auf Höhe der Verankerungsarme (BA) in dem Hohlraum (CV) gehalten wird.

8. Herstellungsverfahren nach einem der vorhergehenden Ansprüche, das den folgenden Schritt umfasst, der vor dem Ablagerungsschritt (Md_Cis, MD'_Cis) der isolierenden Schicht (CI, CI') ausgeführt wird:
- Bearbeiten der Oberseite des Substrats (SB, SB'), um eine Textur, beispielsweise eine Guilloche zu erzeugen.

9. Herstellungsverfahren nach einem der vorhergehenden Ansprüche, umfassend den folgenden Schritt, der nach dem Ablagerungsschritt (MD_Cga, MD'_Cga) der Metallschicht (CM, CM') ausgeführt wird:
- Bearbeiten der Metallschicht (CM, CM'), um mindestens eine ihrer Abmessungen (G, P, G', P') zu verkleinern und/oder mindestens eine ihrer Oberflächen zu strukturieren.

10. Herstellungsverfahren nach einem der vorhergehenden Ansprüche, wobei das Basismaterial ein Metall oder eine amorphe oder teilweise amorphe Metalllegierung oder ein Polymer ist, wobei der Abdeckschritt (Md_Enr, Md'_Enr) durch Pressen eines Blocks des Basismaterials auf der Baugruppe (ES, ES'), die das Substrat (SB, SB') und die Metallschicht (CM, CM') umfasst, ausgeführt wird.

11. Herstellungsverfahren nach einem der Ansprüche 1 bis 9, wobei das Basismaterial metallisch ist, wobei der Abdeckschritt (Md_Enr, Md'_Enr) durch galvanisches Wachstum des Basismaterials auf der Baugruppe (ES, ES'), die das Substrat (SB, SB') und die Metallschicht (CM, CM') umfasst, ausgeführt wird.

12. Herstellungsschritt nach einem der vorhergehenden Ansprüche, wobei die Metallschicht (CM, CM') aus Gold, Silber, Nickel oder einer Legierung der genannten Metalle gebildet ist.

13. Herstellungsverfahren nach einem der vorhergehenden Ansprüche, wobei die isolierende Schicht (CI, CI') aus Harz gebildet ist.

## Claims

1. Process for the production of a part (PC) provided with an external element, wherein the process comprises the following steps:
- provide (Md_Sub) an electrically conductive substrate (SB) having an upper surface (SP) and a raised pattern (MT) on said upper surface (SP), wherein the pattern (MT) has an crest (ST)
- deposit (Md_Cis) an electrically insulating layer (CI) onto the upper surface (SP) of the substrate (SB) around the pattern (MT) to a thickness (E) less than or equal to the distance (H) between the crest (ST) and the upper surface (SP)
- deposit (Md_Cga) a metal layer (CM) onto the crest (ST) of the pattern (MT) by galvanic growth so that at the end of this step the metal layer (CM) partly rests on the insulating layer (CI)
- dissolve (Md_Dis) the insulating layer (CI)
- cover (Md_Enr) an assembly (ES) comprising the substrate (SB) and the metal layer (CM) with a mass (VL) of a base material of the part (PC), wherein the mass (VL) forms an imprint of the assembly (ES)
- separate (Md_Dem) the mass (VL) and the metal layer (CM) from the substrate (SB), wherein the mass (VL) then exhibits an external element formed by a recess (EV), the shape of which corresponds to the imprint of the pattern (MT) and the base (FD) of which interfaces with the metal layer (CM).

2. Production process according to the previous claim including the following step:
- machine the crest (ST) of the pattern (MT) so as to create a texture, e.g. an engraving.

3. Process for the production of a part (PC') provided with an external element comprising the following steps:
- provide an electrically conductive substrate (SB') having an upper surface (SP')
- deposit (Md'_Cis) an electrically insulating layer (CI') onto the upper surface (SP') of the substrate (SB')
- machine (Md'_Uge) the insulating layer (CI') and the substrate (SB') so that a hollow pattern (MT') is formed that passes through the insulating layer (CI') and extends over a portion of the substrate (SB')
- deposit (Md'_Cga) a metal layer (CM') into the pattern (MT') by galvanic growth so that at the end of this step the metal layer (CM') partly rests on the insulating layer (CI')
- dissolve (Md'_Dis) the insulating layer (CI')
- cover (Md'_Enr) an assembly (ES') comprising the substrate (SB') and the metal layer (CM') with a mass (VL') of a base material of the part (PC'), wherein the mass (VL') forms an imprint of the assembly (ES')
- separate (Md'_Enr) the mass (VL') and the metal layer (CM') from the substrate (SB'), wherein the metal layer (CM') then forms an outgrowth (EV') forming an external element on the mass (VL'), the shape of the outgrowth (EV') corresponding to the imprint of the pattern (MT').

4. Production process according to one of the preceding claims comprising the following step:
- dissolve (Md_Ddr) the metal layer (CM, CM'), wherein the mass (VL, VL') then has a cavity (CV) comprising anchoring arms (BA) formed by imprint of the metal layer (CM, CM').

5. Production process according to one of the preceding claims comprising the following step following the step of dissolving (Md_Ddr) the metal layer (CM,CM'):
- fill (Md_Rsl) the cavity with a compound (RL) such as a resin, a lacquer or a metal.

6. Production process according to the previous claim, wherein the base material of the mass (VL,VL') is not metallic, the compound (RL) is metallic, and the process includes the following step between the step of dissolving (Md_Ddr) the metal layer (CM, CM') and the step of filling (Md_Rsl) the cavity (CV) with the compound (RL):
- deposit a metal film on the walls of the cavity (CV) by a physical vapour deposition process,
and the filling step (Md_Rsl) is conducted by galvanic growth of the compound (RL) on the metal film.

7. Production process according to claim 4 including the following step:
- insert a mineral (MN), for example a diamond, into the cavity (CV) by means of a track opening into the cavity (CV), wherein the mineral (MN) is then held in the cavity (CV) at the level of the anchoring arms (BA).

8. Production process according to one of the preceding claims including the following step performed before the step of depositing (Md_Cis, Md'_Cis) the insulating layer (CI, CI'):
- machine the upper surface of the substrate (SB, SB') so as to create a texture, e.g. an engraving.

9. Production process according to one of the preceding claims including the following step performed after the step of depositing (Md_Cga, Md'_Cga) the metal layer (CM, CM'):
- machine the metal layer (CM,CM') so as to reduce at least one of its dimensions (G, P, G', P') and/or structure at least one of its surfaces.

10. Production process according to one of the preceding claims, wherein the base material is a metal or an amorphous or partly amorphous metal alloy or a polymer, and the covering step (Md_Enr, Md'_Enr) is performed by pressing a block of base material onto the assembly (ES, ES') comprising the substrate (SB, SB') and the metal layer (CM, CM').

11. Production process according to one of claims 1 to 9, wherein the base material is metallic and the covering step (Md_Enr, Md'_Enr) is performed by galvanic growth of the base material on the assembly (ES, ES') comprising the substrate (SB, SB') and the metal layer (CM, CM').

12. Production process according to one of the preceding claims, wherein the metal layer (CM, CM') is formed from gold, silver, nickel or an alloy of the aforementioned metals.

13. Production process according to one of the preceding claims, wherein the insulating layer (CI, CI') is formed from resin.
